# EUROPÄISCHE PATENTSCHRIFT

(11) **EP 1 075 338 B1**
(45) Veröffentlichungstag und Bekanntmachung des Hinweises auf die Patenterteilung: **19.02.2003**
(21) Anmeldenummer: 00929208.7
(22) Anmeldetag: 08.03.2000
(51) Int. Cl.: B21B 1/00

(54) **VERFAHREN UND VORRICHTUNG ZUM BEARBEITEN ZYLINDRISCHER HOHLKÖRPER**
METHOD AND DEVICE FOR MACHINING CYLINDRICAL HOLLOW BODIES
PROCEDE ET DISPOSITIF PERMETTANT D'USINER DES CORPS CYLINDRIQUES CREUX

(30) Priorität: 08.03.1999 DE 19910063
(43) Veröffentlichungstag der Anmeldung: 14.02.2001
(73) Patentinhaber: Beierling, Hans-Jürgen, 33100 Paderborn (DE)
(72) Erfinder: Beierling, Hans-Jürgen, 33100 Paderborn (DE)
(74) Vertreter: Hanewinkel, Lorenz, Dipl.-Phys.
(86) Internationale Anmeldenummer: DE0000729
(87) Internationale Veröffentlichungsnummer: WO00053348

(56) Entgegenhaltungen:
- EP-A- 0 356 269
- CH-A- 668 732
- DE-A- 2 738 946
- US-A- 5 150 594

## Beschreibung

Die Erfindung betrifft ein Verfahren zum Herstellen oder Bearbeiten von Fässern, bei dem die Fässer mit vertikal ausgerichteter Längsachse gehalten und in dieser Orientierung bearbeitet, insbesondere verformt, gebördelt, mit Sicken, Boden und Deckel versehen werden. Die Erfindung betrifft ferner eine Vorrichtung nach dem Oberbegriff des Anspruchs 11. Die Bearbeitung findet hierbei an einem oder vorzugsweise zugleich an beiden Stirnseitenrändern der Fässer statt. Es kann sich um Rillen, Bördeln oder das Verbinden mit einem Deckel oder Boden handeln. Beispielsweise kann eine trommelförmige Metallhülle bzw. Behältermantel als Verpackung für ein beliebiges Füllgut mit lose eingelegtem Boden und Deckel fest verschlossen werden, wobei das Verschließen eines Kalt- oder Warmverformung sein kann, wobei vorstehende Metallränder miteinander verbunden oder verformt und zusammengefaltet werden.

Bei gattungsgemäßen Vorrichtungen, bei denen die Mittelachsen der Fässer während der Herstellung bzw. Bearbeitung oder Formgebung vertikal ausgerichtet sind, befindet sich eine Transport- bzw. Transferlinie unterhalb der Bearbeitungseinrichtungen, wobei die zu bearbeitenden Fässer durch die Transporteinrichtung oder von Hand in den Arbeitsbereich der darüber angeordneten bzw. hängenden Werkzeuge gebracht werden.

Aus der CH 668 732 ist eine Vorrichtung zum Sicken von Dosenrümpfen bekannt, bei der die Bearbeitungsebene mit der Transferebene übereinstimmt. Die Dosenrümpfe werden angehoben und auf ein Bearbeitungswerkzeug von oben aufgesetzt. Aus der US 5,150,594 ist ein Werkzeug zum Bearbeiten von Dosen bekannt, bei dem ein Dorn und ein eine Dose haltendes Haltewerkzeug aufeinander zu bzw. voneinander weg bewegbar sind. Aus der DE 27 38 946 ist ein Verfahren und eine Vorrichtung zum Herstellen von Metallfässern bekannt, wobei vorgesehen ist, daß die Fässer jeweils gleichzeitig an beiden Enden bearbeitet werden, wofür paarweise angeordnete Bearbeitungswerkzeuge vorgesehen sind.

Mit der bekannten Vorgehensweise ist der Nachteil verbunden, daß die schweren Werkzeuge und Antriebsaggregate an entsprechend tragfähigen Portalen angebracht sein müssen, womit erhebliche Kosten verbunden sind.

Die Aufgabe der Erfindung besteht darin, ein gattungsgemäßes Verfahren bzw. eine entsprechende Vorrichtung einfacher und kostengünstiger zu gestalten.

Diese Aufgabe wird in verfahrensmäßiger Hinsicht durch Anspruch 1 und in vorrichtungsmäßiger Hinsicht durch Anspruch 11 gelöst. Vorteilhafte Ausgestaltungen der Erfindung sind in den Unteransprüchen aufgezeigt.

Die Erfindung wird nachfolgend anhand einer Zeichnung weiter erläutert, wobei
Fig. 1 und 2 schematisch zur Erläuterung eines zu bearbeitenden Behälters dienen;
Fig. 3 schematisch eine erfindungsgemäße Vorrichtung zeigt;
Fig. 4 schematisch eine bekannte Vorrichtung zeigt, bei der ein Werkstück mit vertikal ausgerichteter Längsachse bearbeitet wird;
Fig. 5 schematisch eine bekannte Vorrichtung zeigt, bei der ein zylindrisches Werkstück mit horizontaler Werkstückachse bearbeitet wird, und
Fig. 6 eine Draufsicht auf ein bekanntes Formwerkzeug zeigt.

Fig. 1 zeigt einen gerundeten und mit einer Längsschweißnaht oder einer Längsfalz geschlossenen Behältermantel, der aus Stahl- oder einem sonstigem Metallblech bestehen kann, aber auch aus Fibre (mehrschichtig geleimter Pappe) oder mehrschichtigen Metall-Kunststofftafeln hergestellt sein kann. Fig. 2 zeigt einen aus dem Behältermantel nach Fig. 1 hergestellten zylindrischen Behälter mit einer Längsachse 1, wobei der Behälter aus einem mit Rollsicken 2 und Verstärkungssicken 3 versehenen, zylindrischen Behältermantel 4 mit Boden 5 besteht.

Fig. 4 zeigt schematisch eine Behälter-Herstellungsmaschine, bei der die Mittel- bzw. Längachse 1 eines Behälters während der Formgebung bzw. Herstellung vertikal steht, wobei der Behältermantel 4 zur Formgebung von einer Transfereinrichtung 7 oder von Hand in den Arbeitsbereich eines an einem Portal oberhalb der Transfereinrichtung hängenden Bearbeitungswerkzeugs 8 gehoben wird.

Fig. 5 erläutert ein weiteres bekanntes Herstellungsverfahren für Behälter, wobei ein Behältermantel 4 mit horizontaler Längsachse 1 bearbeitet wird, wobei Werkzeuge 8a den Behältermantel 4 von innen und Werkzeuge 8b den Behältermantel von außen bearbeiten, so daß beispielsweise Sicken eingebracht werden können.

Fig. 3 erläutert die erfindungsgemäße Vorgehensweise anhand einer Vorrichtung, bei der die Werkstücke bzw. Behältermäntel 4 mit vertikaler Längsachse 1 von einer Transfereinrichtung 7 zwischen auf einem Maschinenbett 10 angeordnete Formgebungswerkzeuge 8a, 8b abgesenkt werden.

Die Absenkung kann je nach durchzuführender Formgebung mit der vollen Behältermantellänge oder abgestuft über Teile davon erfolgen. Dabei befinden sich die Antriebsaggregate und Formgebungswerkzeuge unmittelbar in Bodennähe, während die leichte Transport- bzw. Transfereinrichtung 7 oberhalb der Maschine angeordnet. Es können eine Anzahl von Formgebungsmaschinen in Reihe angeordnet sein, wobei die einzelnen Maschinen zum Ausführen von beidseitigem Bördeln (Rand anstauchen), einseitigem Bördeln und anderseitigem Bordieren (Rand anrollen), Auspressen beliebig vieler Rollsicken in verschiedenen Positionen des Behältermantels, Rollformen beliebig vieler Versteifungssicken in verschiedenen Positionen, Auffalzen von Böden und/oder Deckeln oder zum Aufschweißen von Böden eingerichtet sein können. Dabei werden die auf der Transfereinrichtung 7 in Transportrichtung (Pfeil 12) bewegten Behälter bzw. Behältermäntel über den Werkzeugen der jeweiligen Maschinen abgesenkt (Pfeil 14) und nach der Formgebung bzw. Bearbeitung wieder auf die Transfereinrichtung gehoben. Bei Herstellung unterschiedlicher Behälter- bzw. Mantelformen können einzelne Formgebungsmaschinen überfahren und ausgelassen werden.

Die Behältermantel-Führungselemente sind bei der erfindungsgemäßen Anordnung (abgesenktes Formgebungsniveau) einfacher und unkomplizierter und ermöglichen auch die Formgebung unrunder oder konischer Behältermäntel.

Fig. 6 zeigt ein Beispiel für eine vorrichtungsmäßige Ausgestaltung der Formwerkzeuge 8a, 8b aus dem Stand der Technik (EP 0 356 269). Die Vorrichtung weist einen Rollkörper 32 und einen Gegen-Rollkörper 31 auf, wobei die beiden Rollkörper komplementär zueinander sind und der Gegen-Rollkörper 31 ortsfest angebracht ist. Der Rollkörper 32 ist um einen Schwenkpunkt 37 schwenkbar gehalten. Die Außenflächen der Rollkörper sind aus einer Anzahl ringförmiger Scheiben 33a, 35a, 35b aufgebaut.

### Bezugszeichenliste

- 1: Längsachse
- 2: Rollsicke
- 3: Verstärkungssicke
- 4: Behältermantel
- 5: Boden
- 7: Transfereinrichtung
- 8: Bearbeitungswerkzeug
- 8a, 8b: Bearbeitungswerkzeuge
- 10: Maschinenbett
- 12: Transportrichtung
- 14: Absenkrichtung
- 31: Gegen-Rollkörper
- 32: Rollkörper
- 33a, 35a, 35b: ringförmige Scheiben
- 37: Schwenkpunkt

## Patentansprüche

1. Verfahren zum Herstellen oder Bearbeiten von Fässern (4), bei dem die Fässer (4) mit vertikal ausgerichteter Längsachse (1) gehalten und in dieser Orientierung bearbeitet, insbesondere verformt, gebördelt, mit Sicken, Boden und Deckel versehen werden, **dadurch gekennzeichnet, daß** die Fässer (4) in einer Transferebene bewegt und zur Bearbeitung in einen unter der Transferebene liegenden Bearbeitungsbereich einer unter der Transferebene angeordneten Bearbeitungseinrichtung, insbesondere Formgebungsmaschine (8a, 8b), abgesenkt werden.

2. Verfahren nach Anspruch 1, **dadurch gekennzeichnet, daß** die Fässer zur Bearbeitung mit vertikaler Längsachse abgesenkt werden.

3. Verfahren nach Anspruch 1oder 2, **dadurch gekennzeichnet, daß** die Fässer in der Transferebene mit vertikaler Längsachse bewegt werden.

4. Verfahren nach einem der vorangehenden Ansprüche, **dadurch gekennzeichnet, daß** die Fässer in der Bearbeitungseinrichtung (8a, 8b) von innen und/oder von außen bearbeitet werden.

5. Verfahren nach einem der vorangehenden Ansprüche, **dadurch gekennzeichnet, daß** die Fässer in der Bearbeitungseinrichtung auf der gesamten axialen Länge oder einem Teil davon bearbeitet werden.

6. Verfahren nach einem der vorangehenden Ansprüche, **dadurch gekennzeichnet, daß** die Fässer stufenweise abgesenkt und bearbeitet werden.

7. Verfahren nach einem der vorangehenden Ansprüche, **dadurch gekennzeichnet, daß** die Fässer nach einer Bearbeitung angehoben und in die Transferebene zurückbewegt werden.

8. Verfahren nach einem der vorangehenden Ansprüche, **dadurch gekennzeichnet, daß** die Fässer mehrere Bearbeitungsschritte (Absenken, Bearbeiten und Anheben) an mehreren Bearbeitungseinrichtungen nacheinander durchlaufen.

9. Verfahren nach Anspruch 8, **dadurch gekennzeichnet, daß** die Fässer an ausgewählten Bearbeitungseinrichtungen vorbeibewegt werden, ohne bearbeitet zu werden.

10. Verfahren nach einem der vorangehenden Ansprüche, **dadurch gekennzeichnet, daß** die Fässer aus Stahl- oder Metallblech, mehrschichtig geleimter Pappe (Fibre) oder mehrschichtigen Metall-Kunststofftafeln hergestellt werden.

11. Vorrichtung zum Herstellen oder Bearbeiten von Fässern (4), insbesondere zum Durchführen des Verfahrens nach einem der vorangehenden Ansprüche, mit einer Transfereinrichtung (7) zum Bewegen der Fässer (4) in einer Transferebene und einer Bearbeitungseinrichtung (8a, 8b) zum Herstellen oder Bearbeiten der Fässer in einem Bearbeitungsbereich, insbesondere Einrichtung zum Verformen, Bördeln und Versehen mit Sicken, Boden und Deckel, und mit Mitteln zum Halten der Fässer (4) während der Bearbeitung in einer Orientierung mit vertikaler Längsachse (1), **dadurch gekennzeichnet, daß** die Transfereinrichtung (7) so ausgebildet ist, daß die Transferebene über dem Bearbeitungsbereich liegt und die Fässer (4) in den Bearbeitungsbereich absenkbar sind, wobei die Bearbeitungseinrichtung (8a, 8b) unter der Transferebene liegt.

12. Vorrichtung nach Anspruch 11, **dadurch gekennzeichnet, daß** die Transfereinrichtung (7) die Fässer (4) mit vertikaler Längsachse bewegt und/oder absenkt.

13. Vorrichtung nach Anspruch 11 oder 12, **dadurch gekennzeichnet, daß** die Bearbeitungseinrichtung (8a, 8b) das Werkstück (4) von innen und/oder außen bearbeitet, insbesondere beidseitig bördelt oder einseitig bördelt und anderseitig bordiert.

14. Vorrichtung nach einem der Ansprüche 11 bis 13, **dadurch gekennzeichnet, daß** die bearbeitungseinrichtung (8a, 8b) die Fässer (4) mit Roll- und/oder Verstärkungssicken (2, 3) versieht.

15. Vorrichtung nach einem der Ansprüche 11 bis 14, **dadurch gekennzeichnet, daß** eine Anzahl von Bearbeitungseinrichtungen in Reihe angeordnet ist.

## Claims

1. Method for manufacturing or working barrels (4), in which the barrels (4) are held with a vertically aligned longitudinal axis (1), and in this orientation they are worked, in particular shaped, beaded, equipped with headings, base and lid,
**characterised in that**
the barrels (4) are moved in a transfer plane, and for working they are lowered into a machining area, located below the transfer plane, of a machining device arranged below the transfer plane, in particular a forming machine (8a, 8b).

2. Method in accordance with claim 1, **characterised in that** for machining, the barrels are lowered with a vertical longitudinal axis.

3. Method in accordance with claim 1 or 2, **characterised in that** the barrels are moved in the transfer plane with a vertical longitudinal axis.

4. Method in accordance with one of the preceding claims, **characterised in that** the barrels are machined in the machining device (8a, 8b) from the inside and/or from the outside.

5. Method in accordance with one of the preceding claims, **characterised in that** the barrels in the machining device are machined on the entire axial length or a part thereof.

6. Method in accordance with one of the preceding claims, **characterised in that** the barrels are lowered and machined in a stepwise manner.

7. Method in accordance with one of the preceding claims, **characterised in that** after machining, the barrels are raised and moved back into the transfer plane.

8. Method in accordance with one of the preceding claims, **characterised in that** the barrels pass through several machining steps (lowering, machining, and lifting) at several machining devices, one after one another.

9. Method in accordance with claim 8, **characterised in that** the barrels are moved past selected machining devices without being machined.

10. Method in accordance with one of the preceding claims, **characterised in that** the barrels are produced from sheet steel or sheet metal, multi-layer sized paperboard (fibre) or multi-layer metal-plastic boards.

11. Arrangement for producing or machining barrels (4), in particular for carrying out the method in accordance with one of the preceding claims, with a transfer device (7) for moving the barrels (4) in a transfer plane and a machining device (8a, 8b) for manufacturing or machining the barrels in a machining area, in particular a device for shaping, beading and equipping with headings, base and lid, and with means for holding the barrels (4) during machining in an orientation with vertical longitudinal axis (1),
**characterised in that**
the transfer device (7) is designed such that the transfer plane lies above the machining area and the barrels (4) can be lowered into the machining area, with the machining device (8a, 8b) lying below the transfer plane.

12. Arrangement in accordance with claim 11, **characterised in that** the transfer device (7) moves and/or lowers the barrels (4) with vertical longitudinal axis.

13. Arrangement in accordance with claim 11 or 12, **characterised in that** the machining device (8a, 8b) works the work piece (4) from the inside and/or the outside, in particular beads it on both sides, or beads it on one side and borders it on the other side.

14. Arrangement in accordance with one of the claims 11 to 13, **characterised in that** the machining device (8a, 8b) equips the barrels (4) with rolling headings and/or reinforcement headings (2, 3).

15. Arrangement in accordance with one of the claims 11 to 14, **characterised in that** a number of machining devices are arranged in a row.

## Revendications

1. Procédé pour la fabrication ou l'usinage de fûts (4), dans le cadre duquel les fûts (4) sont maintenus avec l'axe longitudinal dirigé dans le sens vertical et, ainsi orientés, sont usinés, façonnés, pliés, pourvus de moulures, de fond et de couvercle,
**caractérisé en ce que**
les fûts (4) sont mus dans un plan de transfert et abaissés, pour être traités dans une zone d'usinage d'une installation d'usinage, notamment d'une installation de façonnage (8a, 8b), située au-dessous du plan de transfert.

2. Procédé selon la revendication 1,
**caractérisé en ce que**,
pour l'usinage, les fûts sont abaissés avec axe longitudinal orienté verticalement.

3. Procédé selon la revendication 1 ou 2,
**caractérisé en ce que**,
dans le plan de transfert, les fûts sont mus avec axe longitudinal orienté verticalement.

4. Procédé selon l'une des revendications précédentes,
**caractérisé en ce que**,
dans l'installation d'usinage (8a, 8b), les fûts sont traités de l'intérieur et / ou de l'extérieur.

5. Procédé selon l'une des revendications précédentes,
**caractérisé en ce que**,
dans l'installation d'usinage, les fûts sont traités sur toute la longueur axiale ou sur une partie de celle-ci.

6. Procédé selon l'une des revendications précédentes,
**caractérisé en ce que**
les fûts sont abaissés et usinés par étapes.

7. Procédé selon l'une des revendications précédentes,
**caractérisé en ce que**
les fûts sont soulevés, après un usinage, et ramenés dans le plan de transfert.

8. Procédé selon l'une des revendications précédentes,
**caractérisé en ce que**
les fûts sont soumis successivement à plusieurs opérations de travail (abaissement, usinage et levage), dans plusieurs installations de traitement.

9. Procédé selon la revendication 1,
**caractérisé en ce que**
les fûts passent devant des installations d'usinage sélectionnées, sans y être traités.

10. Procédé selon l'une des revendications précédentes,
**caractérisé en ce que**,
les fûts sont fabriqués en tôle d'acier ou tôle métallique, carton contrecollé à plusieurs couches (fibres) ou panneaux métal-matière platique à plusieurs couches.

11. Dispositif pour la fabrication ou l'usinage de fûts, notamment pour l'application du procédé selon l'une des revendications précédentes, comprenant un dispositif de transfert (7) pour mouvoir les fûts (4) dans un plan de transfert, et un dispositif d'usinage (8a, 8b) pour la fabrication ou le traitement des fûts dans une zone d'usinage, notamment des dispositifs pour façonner, rabattre les bords ou pourvoir lesdits fûts de moulures, fond ou couvercle, ainsi que des auxiliaires servant à maintenir les fûts (4), pendant l'usinage, avec axe longitudinal (1) orienté verticalement,
**caractérisé en ce que**
le dispositif de transfert (7) est conçu de sorte que le plan de transfert se trouve situé au-dessus d'une zone d'usinage et que les fûts (4) puissent être descendus dans ladite zone d'usinage, le dispositif d'usinage (8a, 8b) se trouvant au-dessous du plan de transfert.

12. Dispositif selon la revendication 11,
**caractérisé en ce que**
le dispositif de transfert (7) meut et / ou descend les fûts avec axe longitudinal orienté verticalement.

13. Dispositif selon la revendication 11 ou 12,
**caractérisé en ce que**
le dispositif d'usinage (8a, 8b) traite la pièce à usiner (4) de l'intérieur et / ou de l'extérieur, notamment la rabat sur l'un des deux côtés ou la rabat d'un côté et la borde de l'autre.

14. Dispositif selon l'une des revendications 11 à 13,
**caractérisé en ce que**
le dispositif d'usinage (8a, 8b) pourvoit les fûts (4) de moulures roulées et / ou de moulures de renforcement (2, 3).

15. Dispositif selon l'une des revendications 11 à 14,
**caractérisé en ce que**
plusieurs dispositifs d'usinage sont disposés en rangée.
